# EUROPÄISCHE PATENTSCHRIFT

(11) **EP 0 226 146 B1**
(45) Veröffentlichungstag und Bekanntmachung des Hinweises auf die Patenterteilung: **17.10.1990**
(21) Anmeldenummer: 86116951.4
(22) Anmeldetag: 05.12.1986
(51) Int. Cl.: A45C 11/34

(54) **Behälter mit Filzschreibern**
Case containing felt pens
Etui avec feutres d'écriture

(30) Priorität: 13.12.1985 DE 8535049 U
(43) Veröffentlichungstag der Anmeldung: 24.06.1987
(73) Patentinhaber: Vela Schreibgerätefabrik GmbH & Co.KG, D-32107 Bad Salzuflen (DE)
(72) Erfinder: Giemsch, Horst, D-4902 Bad Salzuflen (DE)
(74) Vertreter: Hoefer, Theodor, Dipl.-Ing.

(56) Entgegenhaltungen:
- CH-A- 254 830
- DE-B- 1 003 091
- DE-C- 346 166
- GB-A- 8 771

## Beschreibung

Die Erfindung bezieht sich auf einen Behälter mit darin angeordneten, herausnehmbaren Filzschreibern mit rechteckigem Querschnitt.

Bei derartigen bekannten Behältern besteht die Gefahr, daß die rechteckigen Filzschreiber in dem zu großen Innenraum des Behälters schräg liegen können, auf den Boden fallen und damit keinen guten Halt finden. Wenn ein solcher Behälter schräg oder auf den Kopf gestellt wird, fallen die Filzschreiber heraus.

Oftmals kann der Benutzer dabei nicht genau im Behälter sehen, welche Farbe der Filzscrheiber hat, die entweder auf dem Clip oder auf der Stirnfläche zur Unterscheidung von den andersfarbigen Filzschreiben sichtbar ist.

Aufgabe der Erfindung ist es, einen Behälter mit darin angeordneten Filzschreibern zu schaffen, in dem sich diese einspannen lassen und damit in ihrer Lage lösbar festgelegt sind.

Gemäß der Erfindung wird die Aufgabe bei einem Behälter der vorgenannten Gattung dadurch gelöst, daß der Behälter mit seitlichen Ausnehmungen ausgestattet ist, an deren Innenkanten die Seitenkanten des Clip mit Paßsitz eingespannt anliegen.

Bei einer derartigen Ausführung behalten die rechteckigen Filzschreiber ihre Stellung bei, ganz gleich, ob der Behälter senkrecht oder schräg steht, liegt oder über Kopf gehalten ist. Dabei bleibt der Clip mit seiner speziellen Farbe auf seiner Außenseite und/oder auf seiner oberen Stirnfläche sichtbar. Der Benutzer kann jeweils den Filzschreiber entnehmen, dessen Farbe er benötigt. Auch wenn ein oder mehrere Filzschreiber entnommen sind, so behalten die verbliebenen Filzschreiber ihre eingespannte Stellung auf Grund des Paßsitze bei.

Vorzugsweise sind die seitlichen Ausnehmungen entweder als flache Vertiefungen an den breiteren Seitenwandungen oder als volle Ausnehmungen des Behälters ausgebildet, deren Abmessungen jeweils der Breite, Länge und Dicke der Clips entsprechen, so daß die Oberseite jedes Clips bündig mit der Außenfläche des Behälters abschneidet.

Bei einer bevorzugten Ausführungsform hat der Behälter einen quadratischen Querschnitt. Zwei Filzschreiber stehen sich gegenüber, so daß jeder Clip jeweils in der Ausnehmung der Wandung des Behälters eingespannt ist.

Bei einer weiteren bevorzugten Ausführungsform hat der Behälter eine lichte Höhe, die der Länge des eingestellten Filzschreibers entspricht.

Eine besonders gute bevorzugte Einspannung ergibt sich, wenn der Clip als vollflächiger Flachclip oder als Drahtclip ausgebildet ist. Die seitlichen Kanten dieser Clips liegen mit Paßsitz an den Innenkanten der Ausnehmungen an, die sich bevorzugt in Längsrichtung des Behälters von dessen oberen offenen Rand zur Mitte erstrecken.

Der Innenraum des Behälters entspricht in bevorzugter Weise dem Umfang zweier aneinandergestellter Filzschreiber, so daß deren Seitenwandungen mit Reibung an den Innenflächen des Behälters anliegen.

Es liegt im Rahmen der Erfindung, daß der Behälter dreiseitig geschlossen ist und nur eine obere Einstecköffnung zeigt. Es kann aber auch bevorzugt sein, daß der Behälter ohne Boden ausgebildet ist, so daß die Unterseite der Filzschreiber als Werbefläche sichtbar ist. Dabei kann durch Fingerdruck jeder Filzschreiber aus der beidseitig stirnseitig offenen Wandung herausgeschoben werden.

Ein derartiger Behälter zeigt große freie Flächen, die besonders gut zum Aufbringen von Werbebruck o.dgl. geeignet sind. Somit kann die Werbung sowohl auf dem Filzschreiber als auch auf den Außenseiten des Behälters deutlich sichtbar sein.

Durch die Einspannung der Filzschreiber in dem Behälter ist es möglich, die Filzschreiber oder einen Filzschreiber nur teilweise aus dem Behälter herauszuziehen.

Weitere Merkmale der Erfindung ergeben sich aus den Unteransprüchen.

Auf der Zeichnung sind Ausführungsbeispiele der Erfindung dargestellt. Es zeigen:
Fig.1 eine perspektivisiche Ansicht eines Behälters mit zwei eingespannten Filzschreibern;
Fig.2 eine perspektivische Ansicht desselben Behälters mit denselben, aber teilweise herausgezogenen Filzschreibern;
Fig.3 einen Querschnitt durch denselben Behälter entsprechend der Schnittlinie 111-111 in Fig.1;
Fig.4 eine perspektivische Ansicht eines abgeänderten vergrößerten Behälters mit insgesamt vier eingesetzten Filzschreibern;
Fig.5 einen Querschnitt durch denselben Behälter entsprechend der Schnittlinie V-V in Fig.4;
Fig.6 einen Längsschnitt durch einen unten geschlossenen, leeren Behälter gemäß Fig.2 entsprechend Schnittlinie VI-VI;
Fig.7 einen Längschnitt durch einen leeren, unten offenen Behälter gemäß Fig.1.

Mit 10 ist ein rechteckiger, im Querschnitt quadratischer Behälter bezeichnet, dessen lichte Innenhöhe der Länge der beiden eingesetzten, rechteckig stangenförmigen Filzschreiber 11 entspricht. Wie die Fig.1 zeigt, schließt die obere Stirnfläche der beiden Filzschreiber 11 mit den Rändern 13 des oben offenen Behälters 10 ab.

Auf gegenüberliegenden Längsseiten ist in jeden Behälter 10 eine rechteckige durchgehende Ausnehmung 14 eingearbeitet, deren Breite und Länge genau der Breite und Länge eines darin einfassenden flächigen Clips 15 jedes Filzschreibers 11 entspricht. Die Abmessungen des Behälters 10 sind so gewählt, daß die Außenfläche jedes flächigen Clips 15 mit ebener Außenseite mit der Außenfläche des Behälters 10 bündig liegt. Dazu kann die rechteckige Ausnehmung auch nur als flache Vertiefung (nicht dargestellt) ausgebildet sein.

Durch eine derartige Ausbildung liegen die Seitenkanten jedes Clips 15 mit Paßsitz an den Innenkanten 16 der die flache Ausnehmung 14 umgebenden Wandung des Gehäuses 10.

Wenn - wie Fig.2 zeigt - die Filzschreiber 11 auch teilweise aus dem Behälter herausgezogen sind, so behalten sie auf Grund ihrer Einspannung im Behälter 10 ihre Stellung bei. Leichter Fingerdruck genügt, um diese Filzschreiber 11 wieder ganz in den Behälter 10 zurückzuschieben.

Sowohl in ganz versenkter als auch in teilweise herausgezogener Stellung kann der Benutzer die auf der Außenseite des CLip 15 angegebene Farbe erkennen und dementsprechend den gewünschten Filzschreiber 11 herausziehen.

Auch wenn nur ein Filzschreiber 11 im Behälter verbleibt, ist dieser gut eingespannt und behält seine Stellung bei.

Bei den dargestellten Filzschreibern 11 ist jeder Clip 15 aus Kunststoff in abgewinkelter Form und auf seiner oberen Abwinklung an der Stirnfläche des zugehörenden Filzschreibers befestigt (angeklebt o.dgl.).

Bei dem in Fig.4 dargestellten abgeänderten Ausführungsbeispiel sind vier rechteckige stangenförmige Filzschreiber 20 in einem rechteckigen Behälter 21 eingesetzt und zwar auch unter Spannung. Im versenkten Zustand schließen auch hierbei sowohl die oberen Stirnflächen als auch die Außenflächen der flächigen Clips mit glatter ebener Außenseite mit der Außenwandung des Behälters 21 ab. Jeder einzelne Filzschreiber 20 zeigt seine Farbe auf der Seitenfläche des Clips 22 und/oder auf dessen oberer Abwinklung. Dabei kann es bevorzugt sein, zwischen den benachbarten Clips 22 jeweils einen Haltestreifen (nicht dargestellt) vorzusehen oder einen geringfügigen Zwischenraum freizuhalten, der jedoch die gute Einspannung der Filzschreiber 20 nicht beeinflußt.

Die erfindungsgemäßen Behälter 10 bzw. 21 bieten breite Werbeflächen. Ihre Kanten sind vorzugsweise abgerundet, so daß sie besonders griffig in der Hand liegen.

Wie Fig.3 und 5 besonders gut zeigen, liegen die Filzschreiber 11 bzw. 20 vorzugsweise flächig gegeneinander, so daß bei geringem Raumbedarf eine sehr gute Lagerung und Halterung gegeneinander gegeben ist.

Der Querschnitt in Fig.3 entsprechend der Schnittlinie 111-111 in Fig.1 zeigt den fugenlosen Einsatz der beiden rechteckigen Filzschreiber 11 unter Paßsitz in dem entsprechend quadratischen Behälter 10, wobei die Außenfläche jedes Clips 15 mit der Außenseite des Behälters 10 bündig abschließt und seine Seitenkanten in die Ausnehmung 14 eingespannt sind.

Dasselbe ist auch bei der Querschnittsdarstellung gemäß Fig.5 gegeben, bei der vier Filzschreiber 22 in dem entsprechend größeren rechteckigen Behälter 21 unt Paßsitz (Schnittlinie V-V gemäß Fig.4) herausnehmbar eingesetzt sind.

Die Behälter 10 und 21 gemäß Fig.1 und 4 sind unten geschlossen, so daß die Filzschreiber 11, 22 von oben anzufassen sind, um sie herauszunehmen.

In Fig.7 ist ein Längschnitt durch einen unten offenen Behälter 21 dargestellt, so daß durch Fingerdruck von unten der eine oder andere oder alle Filzschreiber nach oben herausgedrückt werden können. Sofern bei den hier eingesetzten Filzschreibern die Farbmarkierung auf der Unterfläche ist, so kann der Benutzer die Farbe des Filzschreibers auch von unten erkennen.

## Patentansprüche

1. Behälter mit darin angeordneten, herausnehmbaren Filzschreibern mit rechteckigem Querschnitt, dadurch gekennzeichnet, daß der Behälter (10, 21) mit seitlichen Ausnehmungen (14) ausgestattet ist, an deren Innenkanten (16) die Seitenkanten des Clips (15) mit Paßsitz eingespannt anliegen.

2. Behälter nach Anspruch 1, dadurch gekennzeichnet, daß der Behälter (10) einen quadratischen Querschnitt mit zwei sich gegenüber eingespannten stangenförmigen Filzschreibern (11) aufweist.

3. Behälter nach Anspruch 1, dadurch gekennzeichnet, daß der Behälter als länglich rechteckiger Behälter (21) mit vier aneinanderstehenden rechteckigen Filzschreibern (20) ausgebildet ist.

4. Behälter nach Anspruch 1 bis 3, dadurch gekennzeichnet, daß der Behälter (10, 21) eine lichte Höhe aufweist, die der Länge der eingestellten Filzschreiber (11, 20) entspricht.

5. Behälter nach den Anspüchen 1 bis 4, dadurch gekennzeichnet, daß der Clip (15, 22) als voliflächiger Flachclip ausgebildet ist.

6. Behälter nach den Ansprüchen 1 bis 5, dadurch gekennzeichnet, daß der Clip als U-förmiger Drahtclip ausgebildet ist.

7. Behälter nach den Ansprüchen 1 bis 6, dadurch gekennzeichnet, daß die Außenwandungen der rechteckigen Flizschreiber (11, 20) unter Reibung an den Innenwandungen des Behälters (10, 21) anliegen.

8. Behälter nach den Ansprüchen 1 bis 7, dadurch gekennzeichnet, daß der Behälter (10, 21) dreiseitig geschlossen ist.

9. Behälter nach den Ansprüchen 1 bis 7, dadurch gekennzeichnet, daß der Behälter (10, 21) zwei sich gegenüberliegende offene Stirnfläche aufweist.

10. Behälter nach den Ansprüchen 1 bis 9, dadurch gekennzeichnet, daß die Ausnehmung (14) sich jeweils vom oberen Rand der offenen Stirnfläche in Längsrichtung des Behälters (10, 21) erstreckt.

11. Behälter nach den Ansprüchen 1 bis 10, dadurch gekennzeichnet, daß die Ausnehmung als flache äußere Vertiefung an der Seitenwandung des Behälters (10, 21) ausgebildet ist.

## Claims

1. A container which encloses removable felt-tip pens of a rectangular cross-section, characterized in that said container (10, 21) is equipped with lateral recesses (14) between the inner edges (16) of which the lateral edges of a clip (15) are clamped with a snug fit.

2. A container according to claim 1, characterized in that said container (10) is of a square cross-sectional configuration and encloses two bar-shaped felt-tip pens (11) which are clamped on opposite sides.

3. A container according to claim 1, characterized in that said container is formed as an elongate rectangular container (21) which encloses four adjoining rectangular felt-tip pens (20).

4. A container according to any of claims 1 to 3, characterized in that said container (10, 21) has a clear height corresponding to the length of said inserted felt-tip pens (11, 20).

5. A container according to any of claims 1 to 4, characterized in that said clip (15, 22) is formed as a flat full-contact clip.

6. A container according to any of claims 1 to 5, characterized in that said clip is formed as a U-shaped wire clip.

7. A container according to any of claims 1 to 6, characterized in that the outer walls of said rectangular felt-tip pens (11, 20) are in frictional contact with the inner walls of said container (10, 21).

8. A container according to any of claims 1 to 7, characterized in that said container (10, 21) is closed at three sides.

9. A container according to any of claims 1 to 7, characterized in that said container (10, 21) comprises two opposite open end faces.

10. A container according to any of claims 1 to 9, characterized in that said recess (14) extends from the upper edge of said open end face in the longitudinal direction of said container (10, 21).

11. A container according to any of claims 1 to 10, characterized in that said recess is formed as a flat outer depression on the side wall of said container (10,21).

## Revendications

1. Réceptacle contenant des crayons-feutres à section transversale rectangulaire qui peuvent en être retirés, caractérisé par le fait que le réceptacle (10, 21) est pourvu d'évidements latéraux (14) sur les bords intérieurs (16) desquels les bords latéraux du clip (15) reposent en encastrement en s'y ajustant exactement.

2. Réceptacle selon la revendication 1, caractérisé par le fait que le réceptacle (10) presente une section transversale carrée et contient deux crayons-feutres en forme de barreaux (11) encastrés l'un contre l'autre.

3. Réceptacle selon la revendication 1, caractérisé par le fait que le réceptacle est réalisé sous la forme d'un réceptacle rectangulaire allongé (21) contenant quatre crayons-feutres rectangulaires (20) placés les uns contre les autres.

4. Réceptacle selon les revendications 1 à 3, caractérisé par le fait que le réceptacle (10, 21) présente une hauteur libre qui correspond à la longueur des crayons-feutres (11, 20) encastrés.

5. Réceptacle selon les revendications 1 à 4, caractérisé par le fait que le clip (15, 22) est réalisé sous la forme d'un clip plat à surface pleine.

6. Réceptacle selon les revendications 1 à 5, caractérisé par le fait que le clip est réalisé sous la forme d'un clip en fil en forme de U.

7. Réceptacle selon les revendications 1 à 6, caractérisé par le fait que les parois extérieures des crayons-feutres rectangulaires (11, 20) reposent avec frottement sur les parois intérieures du réceptacle (10, 21).

8. Réceptacle selon les revendications 1 à 7, caractérisé par le fait que le réceptacle (10, 21) est fermé sur trois côtés.

9. Réceptacle selon les revendications 1 à 7, caractérisé par le fait que le réceptacle (10, 21) présente deux surfaces frontales ouvertes opposées.

10. Réceptacle selon les revendications 1 à 9, caractérisé par le fait que l'évidement (14) s'étend à chaque fois dans la direction longitudinale du réceptacle (10, 21) depuis le bord supérieur de la surface frontale ouverte.

11. Réceptacle selon les revendications 1 à 10, caractérisé par le fait que l'évidement est réalisé sous la forme d'un enfoncement extérieur plat ménagé dans la paroi latérale du réceptacle (10, 21).
